# EUROPÄISCHE PATENTSCHRIFT

(11) **EP 0 863 314 B1**
(45) Veröffentlichungstag und Bekanntmachung des Hinweises auf die Patenterteilung: **02.10.2002**
(21) Anmeldenummer: 98103724.5
(22) Anmeldetag: 03.03.1998
(51) Int. Cl.: F04D 23/00

(54) **Seitenkanalverdichter mit sich verjüngendem Kanalquerschnitt**
Side-channel compressor with tapered channel
Compresseur à canal latéral effilé

(30) Priorität: 05.03.1997 DE 19708952
(43) Veröffentlichungstag der Anmeldung: 09.09.1998
(73) Patentinhaber: Dr.-Ing. K. Busch GmbH, 79689 Maulburg (DE)
(72) Erfinder: Garczorz, Reinhard, 79541 Lörrach-Haagen (DE); Basteck, Andreas, Dr.-Ing., 79539 Lörrach (DE)
(74) Vertreter: Zeitler & Kollegen

(56) Entgegenhaltungen:
- EP-A- 0 602 558
- DE-A- 4 220 153
- DE-C- 876 285
- FR-A- 2 144 287
- GB-A- 606 127
- US-A- 4 325 672
- DATABASE WPI Section PQ, Week 8827 9.Juli 1988 Derwent Publications Ltd., London, GB; Class Q51, AN 88-189594 XP002067222 & SU 1 359 437 A (MYACHIN) , 15.Dezember 1987

## Beschreibung

Die Erfindung betrifft einen Seitenkanalverdichter gemäß dem Oberbegriff des Anspruchs 1.

Seitenkanalverdichter werden in vielen Industriebereichen zur Verdichtung von Luft und technischen Gasen, als Verdichter im Grobvakuumbereich, beispielsweise in der Papierindustrie, der polygrafischen Industrie usw., sowie als Kompressoren zur Erzeugung von Überdruck eingesetzt.

Wie alle Turboverdichter müssen auch Seitenkanalverdichter mit Rücksicht auf hohe Wirkungsgrade für den Nennpunkt ausgelegt werden. Hierbei wird der zulässige Betriebsbereich unter Berücksichtigung des vertretbaren minimalen polytropen Kupplungswirkungsgrades festgelegt, um insgesamt einen optimalen polytropen Wirkungsgrad zu erreichen.

Bisher erfolgt die Auslegung der Verdichter, insbesondere des Seitenkanals, für inkompressible Strömung, d.h. unter Vernachlässigung der Dichteänderung, mit konstantem Querschnitt des Seitenkanals im gesamten Umfangsbereich. Die Folge davon ist, daß im Druckbereich des Seitenkanals keine optimalen Geschwindigkeitsverhältnisse erreicht werden, die dem Dichteverhältnis entsprechen. Hierdurch werden sowohl die Arbeitsübertragung als auch der Wirkungsgrad beeinträchtigt.

Aus DE 42 20 153 A1 ist ein Wirbelstromgebläse mit einem Gehäuse bekannt, das einen ringförmigen Strömungsdurchgang aufweist, der sich von einer Einlaßöffnung zur Aufnahme von Fluid bis zu einer Fluidauslaßöffnung erstreckt. Hierbei wird zur Geräuschreduzierung in einem vorbestimmten abgegrenzten Abschnitt des Strömungsdurchgangs ein Querschnittsverminderer angeordnet. Dieser erzielt dadurch eine Geräuschverminderung, daß in dem entsprechenden Bereich zwischen Einlaßöffnung und Auslaßöffnung durch einen konstant verminderten Querschnitt des Strömungsdurchganges sich aus dem Abreißen der Strömung ergebende Turbulenzen vermieden werden und folglich das Auftreten von Geräuschen sowie ein Druckverlust verhindert ist. Jedoch erfolgt nach dem vorbestimmten Abschnitt, in dem der Querschnittsverminderer angeordnet ist, wieder eine Querschnittserweiterung, damit kein eingeschränktes Luftvolumen mit entsprechend verminderter Förderrate vorhanden ist. Dies hat ebenfalls die bereits o.g. Nachteile, daß der Seitenkanal unter Vernachlässigung der Dichteänderung des im Seitenkanal geförderten Fluids ausgebildet ist. Daher zeigt auch dieses System im Druckbereich des Seitenkanals keine optimalen Geschwindigkeitsverhältnisse, die einem herrschenden Dichteverhältnis entsprechen würden. Deshalb werden auch hier sowohl die Arbeitsübertragung als auch der Wirkungsgrad beeinträchtigt.

Die DE-PS 876 285 beschreibt einen Ringverdichter bzw. Umlaufverdichter mit Seitenkanal. Hierbei soll der Querschnitt des Arbeitsraumes entsprechend der zunehmenden Verdichtung und dem abnehmenden spezifischen Volumen des Fördergutes längs des Umfangs in Umlaufrichtung stetig abnehmen.

Die US 4 325 672 beschreibt einen Seitenkanalverdichter zum Verdichten, Pumpen oder Blasen von Luft oder anderer Gase. Entsprechende Rotorblätter sind dabei derart ausgebildet, daß sich ein Fluidstrom bzgl. der Rotorblätter mit einem Winkel von größer 90 Grad ergibt.

Dokument GB 606 127 beschreibt ein Zentrifugen-Gebläse mit einem Ringkanal, dessen Querschnitt sich vom Einlaß zum Auslaß verringert. In dem Ringkanal ist ein Impeller mit Flügelschaufeln derart angeordnet, daß sich bei Rotation des Impellers die Luft innerhalb des Ringkanals nicht nur in axialer Richtung entlang des Ringkanals sondern auch um eine Achse des Ringkanals rotiert, so daß die Luft wiederholt in den Einflußbereich der Flügelschaufeln kommt. Die Querschnittsreduktion ist derart ausgebildet, daß diese der Verdichtung des Fördergutes folgt.

Der Erfindung liegt die Aufgabe zugrunde, den Seitenkanalverdichter zur Beseitigung der geschilderten Nachteile derart auszugestalten, daß sich bei verbessertem Wirkungsgrad eine Erhöhung des Volumenstroms mit einer gleichmäßigen Drucksteigerung im Seitenkanal ergibt.

Die Merkmale der zur Lösung dieser Aufgabe geschaffenen Erfindung ergeben sich aus Anspruch 1. Vorteilhafte Ausgestaltungen hiervon sind in den weiteren Ansprüchen beschrieben.

Der erfindungsgemäß ausgestaltete Seitenkanalverdichter weist einen abgewandelten Querschnitt des Seitenkanals auf, und zwar derart, daß sich der Querschnitt des Seitenkanals von der Saugseite in Richtung zur Druckseite verjüngt. Die Querschnittsverjüngung des Seitenkanals bezogen auf den Querschnitt am Gaseinlaß hat dabei einen Wert im Bereich von 20% bis 40%, so daß sich der Querschnitt des Seitenkanals von 130% am Gaseinlaß bis zu 100% am Gasauslaß verjüngt. Dies erzielt in überraschender Weise eine optimale Wirkungsgradverbesserung.

Durch die erfindungsgemäß vorgesehene Modifizierung des Seitenkanalquerschnittes ist generell eine Veränderung der Förderkennlinien zu erreichen. Dies bedeutet, daß mit größerem Kanalquerschnitt größere Volumenströme erzielt werden. Hierbei wird jedoch der Betrag der Druckerhöhung reduziert. Um dieser Charakteristik entgegenzuwirken, ist erfindungsgemäß ein sich verjüngender Seitenkanalquerschnitt vorgesehen.

Von besonderem Vorteil ist es, wenn sich der Querschnitt des Seitenkanals kontinuierlich bzw. stetig verjüngt.

Insgesamt wird durch diese erfindungsgemäße Ausgestaltung das vorteilhafte Ergebnis erzielt, daß der vergrößerte Kanalquerschnitt im Saugbereich eine verbesserte Expansion des Gases gewährleistet, das von der Druckseite über den Unterbrecher eintritt. Somit kann auch ein Unterdruck auf niedrigerem Niveau erzielt werden, und die Saugleistung steigt an.

Außerdem wird durch die sich, insbesondere stetig, verjüngende Querschnittsfläche des Seitenkanals im Gehäuse eine zusätzliche Verdichtung des Gases erreicht. Hierdurch liegt ein hoher und konstanter Polytropenexponent im gesamten Seitenkanal vor.

Bei einer vorteilhaften abgewandelten Ausführungsform ist im Seitenkanal des Gehäusedeckels eine nach innen zeigende Strömungsleitkante für die zu fördernden Medien angeordnet. Diese Strömungsleitkante ist in Form einer sich verjüngenden Rippe ausgebildet, wobei vorteilhafterweise der Querschnitt der Strömungsleitkante an den sich verjüngenden Querschnitt des Seitenkanals angepaßt ist.

Die Strömungsleitkante kann einstückig mit der Wand des Seitenkanals ausgebildet sein. Stattdessen kann auch die Strömungsleitkante an einem gesonderten Leitring ausgebildet sein, der in den Seitenkanal an der entsprechenden gewünschten Stelle an der Innenwand eingesetzt bzw. dort angebracht ist.

Die vorteilhafte Wirkung dieser Strömungsleitkante besteht darin, daß sich eine beträchtliche Wirkungsgradverbesserung des Seitenkanalverdichters ergibt. Diese kann 5' bis 9 % betragen. Die Verbesserung des Wirkungsgrades wird durch die verbesserte strömungstechnische Auslegung im Seitenkanal erreicht, die ihrerseits durch die Strömungsleitkante bewirkt wird. Beim Betrieb des Seitenkanalverdichters drückt das offene Laufrad die zu fördernden Medien aus dem Laufrad heraus und schiebt diese gegen die äußere Zylinderwand des im Gehäuse bzw. im Deckel befindlichen Seitenkanals. Dort erfolgt auf der senkrecht zur Strömung stehenden Zylinderwandfläche des Seitenkanals die Umlenkung der Strömung in den äußeren Seitenkanalbereich. Hierbei wird dann, wenn die geschilderte Strömungsleitkante vorgesehen ist, eine verbesserte Umlenkung der Strömung erzielt.

Die Erfindung wird im folgenden anhand der Zeichnung näher erläutert. Diese zeigt in:
- Fig. 1: den Deckel eines Seitenkanalverdichters in Draufsicht sowie
- Fig. 2: im Querschnitt gemäß Linie II - II von Fig. 1,
- Fig. 3, 4, 5 und 6: verschiedene Querschnittsformen des Seitenkanals gemäß den Linien A - A, B - B, C - C und D - D von Fig. 1;
- Fig. 7: im Schnitt eine abgewandelte Ausführungsform des Seitenkanals mit einer einstückig ausgeformten Strömungsleitkante;
- Fig. 8: eine abgewandelte Ausführungsform mit einem die Strömungsleitkante aufweisenden gesonderten Leitring in Draufsicht und
- Fig. 9: im Querschnitt gemäß Linie IX - IX von Fig. 8;
- Fig. 10: schematisch im Schnitt einen Seitenkanalverdichter mit einem einkränzigen Laufrad in radialer Bauart mit einem halbkreisförmigen Seitenkanalquerschnitt;
- Fig. 11: schematisch einen sog. doppelflutigen Seitenkanalverdichter im Schnitt und
- Fig. 12: im horizontalen Querschnitt hierzu sowie
- Fig. 13: die Abwicklung eines Seitenkanals mit dem sich von der Saugseite zur Druckseite hin verjüngenden Seitenkanalquerschnitt.

Wie aus Fig. 1 und 2 der Zeichnung ersichtlich, weist ein Seitenkanalverdichter ein mit Schaufeln versehenes Laufrad auf, das zur Verdichtung von Gasen in einem Gehäuse drehbar ist.

Das Gehäuse ist mit einem Deckel 1 versehen, der einen Gaseinlaß 2 sowie einen Gasauslaß 3 aufweist und, wie deutlich aus Fig. 2 ersichtlich, an seiner dem Laufrad zugekehrten Seite einen Seitenkanal 4 begrenzt.

Der Querschnitt des Seitenkanals 4 ist schalenförmig und derart ausgestaltet, daß er sich vom Gaseinlaß 2 (Saugseite) in Richtung zum Gasauslaß 3 (Druckseite) verjüngt. Hierbei erfolgt die Verjüngung des Seitenkanalquerschnitts beim dargestellten Ausführungsbeispiel kontinuierlich bzw. stetig.

Im einzelnen ist beim gezeigten Ausführungsbeispiel die Querschnittsverjüngung derart getroffen, daß der Querschnitt des Seitenkanals 4 an der Stelle D - D gemäß Fig. 1 in der aus Fig. 6 ersichtlichen Weise 130 % beträgt. Von hier aus verjüngt sich dann der Querschnitt des Seitenkanals 4 stetig über 122 % an der Schnittstelle C - C gemäß Fig. 1 (siehe Fig. 5) sowie über 107 % an der Schnittstelle B - B gemäß Fig. 1 (siehe Fig. 4) bis auf 100 % an der Schnittstelle A - A an bzw. nahe dem Gasauslaß 3 (siehe Fig. 3).

Bei der abgewandelten Ausführungsform gemäß Fig. 7 ist in der Innenwand des Seitenkanals 4 eine Strömungsleitkante 5 ausgebildet, die konisch sich verjüngend ausgeformt ist und in der dargestellten Weise nach innen zeigt. Diese Strömungsleitkante 5 ist einstückig mit der Wand des Seitenkanals 4 ausgeformt und dient der entsprechenden Umlenkung der Strömung der zu fördernden Medien in den äußeren Bereich des Seitenkanals 4. Hierdurch wird eine bessere Umlenkung der Strömung erreicht, die eine Wirkungsgradverbesserung von 5 bis 9 % bewirkt.

Die Ausbildung der Strömungsleitkante 5 über den gesamten Umfang des Seitenkanals 4 ist derart gewählt, daß der Querschnitt der Strömungsleitkante 5 an den sich verjüngenden Querschnitt des Seitenkanals 4 angepaßt ist.

Während bei der Ausführungsform gemäß Fig. 7, wie dargelegt, die Strömungsleitkante 5 einstückig mit der Wand des Seitenkanals 4 ausgebildet ist, ist bei der abgewandelten Ausführungsform gemäß Fig. 8 und 9 die Strömungsleitkante 5 an einem gesonderten Leitring 6 vorgesehen, der in der aus Fig. 8 ersichtlichen Weise ausgebildet ist und derart in das Innere des Seitenkanals 4 eingesetzt bzw. dort befestigt ist, daß die Strömungsleitkante 5 in gleicher Weise wie bei der zuvor beschriebenen Ausführungsform gemäß Fig. 7 nach innen zeigt. Auch bei dieser Ausführungsform wird hinsichtlich der Wirkungsgradverbesserung dieselbe Wirkung wie bei der Ausführungsform gemäß Fig. 7 erzielt.

Die Darstellungen in den Fig. 10 sowie 11, 12 dienen der ergänzenden Erläuterung der Wirkungsweise eines Seitenkanalverdichters und zeigen in Fig. 10 schematisch einen Seitenkanalverdichter mit einem einkränzigen Laufrad 7 in radialer Bauart mit einem halbkreisförmig vorgesehenen Querschnitt des Seitenkanals 4, wobei der Seitenkanal im Gehäuse bzw. Deckel 1 ausgebildet ist. Die in Fig. 10 dargestellten Pfeile geben den Strömungsverlauf der zu fördernden Medien wieder, und zwar derart, daß das offene Laufrad 7 mit seinen Schaufeln das zu fördernde Medium aus dem Laufrad 7 heraus drückt und dieses gegen die Wand des im Deckel 1 befindlichen Seitenkanals 4 drückt. Von dort wird die Strömung derart abgelenkt, daß das zu fördernde Medium wieder in das Laufrad 7 gedrückt wird.

Bei der abgewandelten Ausführungsform des Seitenkanalverdichters gemäß Fig. 11 und 12 ist ein sog. doppelflutiger Seitenkanalverdichter vorgesehen. Hierbei ist, wie aus Fig. 11 ersichtlich, das Laufrad 7 mit einem doppelten Schaufelkranz ausgebildet, wobei die eine Schaufelkranzeinheit von der anderen Schaufelkranzeinheit abgewendet ist. Jeder Schaufelkranzeinheit ist ein Seitenkanal 4, der an einem Deckel angeordnet ist, zugeordnet.

Bei jeder der beiden schematisch erläuterten Ausführungsformen gemäß Fig. 10 und 11 ist die erfindungsgemäß vorgesehene Querschnittsverjüngung des Seitenkanals vorhanden, wie deutlich aus Fig. 12 ersichtlich. Hierbei verjüngt sich der Querschnitt des Seitenkanals 4 vom Gaseinlaß 2 (Saugseite) in Richtung zum Gasauslaß 3 (Druckseite).

Diese Ausbildung ist weiterhin auch deutlich aus der Darstellung gemäß Fig. 13, die eine Abwicklung des Seitenkanals 4 an der Saug- bzw. Druckseite zeigt, ersichtlich. Hierbei ist der Querschnitt des Seitenkanals 4 an dem Gaseinlaß 2, der vom Gasauslaß 3 durch einen Unterbrechersteg 8 getrennt ist, gegenüber dem Querschnitt nahe dem Gasauslaß um dasjenige Ausmaß erweitert, das durch den schraffierten Bereich 9 gekennzeichnet ist.

## Patentansprüche

1. Seitenkanalverdichter mit einem mit Schaufeln versehenen Laufrad, das zur Verdichtung von Gasen in einem mit einem Seitenkanal (4) ausgestatteten Gehäuse drehbar ist, wobei an einer Saugseite eine Einlaßöffnung (2) und an einer Druckseite eine Auslaßöffnung (3) in fluidleitender Verbindung mit dem Seitenkanal (4) ausgebildet sind und sich der Querschnitt des Seitenkanals (4), von der Saugseite (2) ausgehend, von der Einlaßöffnung (2) in Richtung zur Druckseite (3) bis zur Auslaßöffnung verjüngt,
**dadurch gekennzeichnet,**
**daß** die Querschnittsverjüngung des Seitenkanals (4) bezogen auf den Querschnitt am Gaseinlaß (2) einen Wert im Bereich 20% bis 40% hat, so daß sich der Querschnitt des Seitenkanals (4) von 130% am Gaseinlaß (2) bis zu 100% am Gasauslaß (3) verjüngt.

2. Seitenkanalverdichter nach Anspruch 1, **dadurch gekennzeichnet, daß** sich der Querschnitt des Seitenkanals (4) kontinuierlich verjüngt.

3. Seitenkanalverdichter nach einem der vorhergehenden Ansprüche, **dadurch gekennzeichnet, daß** im Seitenkanal (4) des Gehäusedeckels (1) eine nach innen zeigende Strömungsleitkante (5) für die zu fördernden Medien angeordnet ist.

4. Seitenkanalverdichter nach Anspruch 3, **dadurch gekennzeichnet, daß** der Querschnitt der Strömungsleitkante (5) an den sich verjüngenden Querschnitt des Seitenkanals (4) angepaßt ist.

5. Seitenkanalverdichter nach Anspruch 3 oder 4, **dadurch gekennzeichnet, daß** die Strömungsleitkante (5) einstückig mit der Wand des Seitenkanals (4) ausgebildet ist.

6. Seitenkanalverdichter nach Anspruch 3 oder 4, **dadurch gekennzeichnet, daß** die Strömungsleitkante (5) an einem Leitring (6) ausgebildet ist, der in den Seitenkanal (4) mit nach innen zeigender Strömungsleitkante (5) eingesetzt bzw. dort befestigt ist.

## Claims

1. Side channel compressor with an impeller provided with blades which is rotatable in a housing equipped with a side channel (4) for compressing gases, whereby on a suction side an inlet opening (2) is formed and on a compression side an outlet opening (3) is formed in fluid-conducting connection with the side channel (4) and the cross-section of the side channel (4) tapers, starting from the suction side (2), from the inlet opening (2) in the direction towards the compression side (3) as far as the outlet opening (3), **characterised in that** the cross-sectional narrowing of the side channel (4) has a value related to the cross-section at the gas inlet (2) in the range of 20% to 40%, so that the cross-section of the side channel (4) tapers from 130% at the gas inlet (2) to 100% at the gas outlet (3).

2. Side channel compressor according to Claim 1, **characterised in that** the cross-section of the side channel (4) tapers continuously.

3. Side channel compressor according to one of the previous claims, **characterised in that** arranged in the side channel (4) of the housing cover (1) is a flow guide edge (5) directed inwards for the media to be supplied.

4. Side channel compressor according to Claim 3, **characterised in that** the cross-section of the flow guide edge (5) is adapted to the tapering cross-section of the side channel (4).

5. Side channel compressor according to Claim 3 or 4, **characterised in that** the flow guide edge (5) is formed in one piece with the wall of the side channel (4).

6. Side channel compressor according to Claim 3 or 4, **characterised in that** the flow guide edge (5) is formed on a guide ring (6) inserted into the side channel (4) with the flow guide edge (5) directed inwards, or is attached there.

## Revendications

1. Compresseur à canal latéral comportant un rotor pourvu d'aubes qui, pour la compression de gaz, est en rotation dans un boîtier équipé d'un canal latéral (4), sur un côté d'aspiration étant prévu un orifice d'admission (2) et sur un côté de pression étant prévu un orifice de sortie (3) en liaison fluidique avec le canal latéral (4), et partant du côté d'aspiration (2), la section transversale du canal transversal (4) se rétrécissant depuis l'orifice d'admission (2) en direction du côté pression jusqu'à l'orifice de sortie (3),
**caractérisé en ce que** le rétrécissement de la section transversale du canal latéral (4) par rapport à la section transversale à l'admission de gaz (2) a une valeur dans la plage de 20 % à 40 % de sorte que la section transversale du canal latéral (4) se rétrécit de 130 % à l'admission de gaz (2) jusqu'à 100 % à la sortie de gaz (3).

2. Compresseur à canal latéral selon la revendication 1, **caractérisé en ce que** la section transversale du canal latéral (4) se rétrécit de manière continue.

3. Compresseur à canal latéral selon l'une des revendications précédentes, **caractérisé en ce que** dans le canal latéral (4) du couvercle (1) de boîtier est agencé un bord d'attaque d'écoulement (5) pour les fluides à transporter.

4. Compresseur à canal latéral selon la revendication 3, **caractérisé en ce que** la section transversale du bord d'attaque d'écoulement (5) est adaptée à la section transversale se rétrécissant du canal latéral (4).

5. Compresseur selon l'une ou l'autre des revendications 3 et 4, **caractérisé en ce que** le bord d'attaque d'écoulement (5) est réalisé d'un seul tenant avec la paroi du canal latéral (4).

6. Compresseur selon l'une ou l'autre des revendications 3 et 4, **caractérisé en ce que** le bord d'attaque d'écoulement (5) est réalisé sur un anneau conducteur (6) qui est mis en place et fixé dans le canal latéral (4) avec le bord d'attaque d'écoulement (5) tourné vers l'intérieur.
